# EUROPÄISCHE PATENTSCHRIFT

(11) **EP 2 697 501 B1**
(45) Veröffentlichungstag und Bekanntmachung des Hinweises auf die Patenterteilung: **01.05.2019**
(21) Anmeldenummer: 12706236.2
(22) Anmeldetag: 22.02.2012
(51) Int. Cl.: F02M 59/10, F02M 59/46, F04B 1/04

(54) **KRAFTSTOFFHOCHDRUCKPUMPE FÜR EIN KRAFTSTOFFEINSPRITZSYSTEM EINER BRENNKRAFTMASCHINE**
HIGH PRESSURE FUEL PUMP FOR A FUEL INJECTION SYSTEM OF AN INTERNAL COMBUSTION ENGINE
POMPE À CARBURANT HAUTE PRESSION POUR UN SYSTÈME D'INJECTION DE CARBURANT D'UN MOTEUR À COMBUSTION INTERNE

(30) Priorität: 14.04.2011 DE 102011007352
(43) Veröffentlichungstag der Anmeldung: 19.02.2014
(73) Patentinhaber: Robert Bosch GmbH, 70442 Stuttgart (DE)
(72) Erfinder: AMBROCK, Sascha, 70839 Gerlingen (DE); DUTT, Andreas, 70469 Stuttgart (DE); OTTENBACHER, Dietmar, 71088 Holzgerlingen (DE); KOEHLER, Achim, 71254 Ditzingen (DE); BOECKING, Friedrich, 70499 Stuttgart (DE); TRAUB, Karl-Heinz, 73349 Wiesensteig (DE); GENTE, Arnold, 70469 Stuttgart (DE); ZEHNDER, Frank, 73770 Denkendorf (DE)
(86) Internationale Anmeldenummer: PCT/EP2012/053005
(87) Internationale Veröffentlichungsnummer: WO 2012/139799

(56) Entgegenhaltungen:
- WO-A1-2005/015017
- WO-A1-2005/054675
- DE-A1-102009 003 094

## Beschreibung

Die vorliegende Erfindung betrifft eine Kraftstoffhochdruckpumpe für ein Kraftstoffeinspritzsystem einer Brennkraftmaschine gemäß dem Oberbegriff des Anspruchs 1.

### Stand der Technik

Eine derartige Kraftstoffhochdruckpumpe ist aus der WO 2005/054675 A1 bekannt. Diese Kraftstoffhochdruckpumpe weist ein Pumpengehäuse mit einem Pumpeninnenraum auf, wobei der Pumpeninnenraum mit einer Kraftstoffzuführung verschaltet ist und kraftstoffbeaufschlagt ist. Im Pumpengehäuse ist eine Pumpenwelle drehbar gelagert. Die Kraftstoffhochdruckpumpe weist wenigstens ein Pumpenelement auf, das über einen Rollenstößel von der Pumpenwelle betätigt wird. Der Rollenstößel ist in einer Führung unter Bildung eines oberen Stößelraums gleitgelagert. Der Pumpeninnenraum ist mit dem oberen Stößelraum fluidverbunden. Der obere Stößelraum ist über einen Verbindungskanal mit einer einen Kraftstoffdurchsatz bewirkenden Kraftstoffleitung verschaltet. Die Kraftstoffleitung ist dabei eine Kraftstoffzuführleitung, die mit einer Kraftstoffzuführung zum Pumpeninnenraum verbunden ist. Über die Kraftstoffzuführleitung wird in den oberen Stößelraum Kraftstoff zugeführt, der über die Fluidverbindung des oberen Stößelraums mit dem Pumpeninnenraum in den Pumpeninnenraum abströmt. Im Betrieb der Kraftstoffhochdruckpumpe erwärmt sich der Kraftstoff im oberen Stößelraum wobei der erwärmte Kraftstoff in den Pumpeninnenraum abströmt. Dies führt zu einer Erhöhung der Temperatur des Kraftstoffs im Pumpeninnenraum.

Durch die DE 10 2009 003094 A1 ist eine Kraftstoffhochdruckpumpe bekannt, die ein Pumpengehäuse mit einem Pumpeninnenraum aufweist, wobei der Pumpeninnenraum mit einer Kraftstoffzuführung verschaltet ist und kraftstoffbeaufschlagt ist. Im Pumpengehäuse ist eine Pumpenwelle drehbar gelagert. Die Kraftstoffhochdruckpumpe weist wenigstens ein Pumpenelement auf, das über einen Rollenstößel von der Pumpenwelle betätigt wird. Der Rollenstößel ist in einer Führung unter Bildung eines oberen Stößelraums gleitgelagert. Der Pumpeninnenraum ist mit dem oberen Stößelraum fluidverbunden. Der obere Stößelraum ist über einen Verbindungskanal mit einer einen Kraftstoffdurchsatz bewirkenden Kraftstoffleitung verschaltet. Die Kraftstoffleitung ist dabei eine Kraftstoffzuführleitung, die mit einer Kraftstoffzuführung zum Pumpeninnenraum verbunden ist. Über die Kraftstoffzuführleitung wird in den oberen Stößelraum Kraftstoff zugeführt, der über die Fluidverbindung des oberen Stößelraums mit dem Pumpeninnenraum in den Pumpeninnenraum abströmt. Auch bei dieser Kraftstoffhochdruckpumpe strömt erwärmter Kraftstoff aus dem oberen Stößelraum in den Pumpeninnenraum ab, was zu einer Erhöhung der Temperatur des Kraftstoffs im Pumpeninnenraum führt.

Durch die WO 2005/015017 A1 ist eine Kraftstoffhochdruckpumpe bekannt, die ein Pumpengehäuse mit einem Pumpeninnenraum aufweist, wobei der Pumpeninnenraum mit einer Kraftstoffzuführung verschaltet ist und kraftstoffbeaufschlagt ist. Im Pumpengehäuse ist eine Pumpenwelle drehbar gelagert. Die Kraftstoffhochdruckpumpe weist wenigstens ein Pumpenelement auf, das über einen Rollenstößel von der Pumpenwelle betätigt wird. Der Rollenstößel ist in einer Führung unter Bildung eines oberen Stößelraums gleitgelagert. Der Pumpeninnenraum ist mit dem oberen Stößelraum fluidverbunden. Der obere Stößelraum ist über einen Verbindungskanal mit einer einen Kraftstoffdurchsatz bewirkenden Kraftstoffleitung verschaltet. Die Kraftstoffleitung ist dabei eine Kraftstoffzuführleitung, über die Kraftstoff in den oberen Stößelraum zugeführt wird. Aus dem oberen Stößelraum wird Kraftstoff in einen Speicherraum abgeführt, aus dem Kraftstoff zu dem Pumpenelement zugeführt wird. Der Speicherraum ist außerdem mit dem Pumpeninnenraum verbunden. Im Betrieb der Kraftstoffhochdruckpumpe strömt erwärmter Kraftstoff aus dem oberen Stößelraum in den Speicherraum und von diesem zum Pumpenelement und in den Pumpeninnenraum.

Der Erfindung liegt die Aufgabe zu Grunde, eine Kraftstoffhochdruckpumpe bereitzustellen, mit der eine gezielte Kraftstoffdurchströmung des zumindest einen oberen Stößelraums gewährleistet ist ohne dass erwärmter Kraftstoff in den Pumpeninnenraum geführt wird.

### Offenbarung der Erfindung

### Vorteile der Erfindung

Diese Aufgabe wird dadurch gelöst, dass die den Kraftstoffdurchsatz bewirkende Kraftstoffleitung eine Kraftstoffabführleitung ist. In den oberen Stößelraum wird aus dem Pumpeninnenraum Kraftstoff weitergeleitet und von diesem über die Kraftstoffabführleitung abgeführt.

In weiterer Ausgestaltung der Erfindung sind zwei Pumpenelemente verbaut, wobei deren Stößelräume über einen Verbindungskanal miteinander verschaltet sind. In diesen Verbindungskanal mündet in weiterer Ausgestaltung der Erfindung die Kraftstoffleitung ein. Diese Ausgestaltung ist besonders vorteilhaft, weil somit die Kraftstoffleitung einfach in das Pumpengehäuse integriert werden kann. Selbstverständlich kann aber die Kraftstoffleitung auch bei vorhandenem Verbindungskanal in einen oder beide Stößelräume einmünden.

In Weiterbildung der Erfindung ist in die Kraftstoffleitung eine Drossel eingesetzt. Alternativ oder zusätzlich kann in weiterer Ausgestaltung der Erfindung in die Kraftstoffleitung ein Ventil, beispielsweise ein gesteuertes Ventil oder ein Rückschlagventil eingesetzt sein. Die Drossel gewährleistet eine genau dosierte bzw. einstellbare Durchströmung des Stößelraums.

Wird die Kraftstoffhochdruckpumpe von einer Zahnradpumpe als mechanische Niederdruckpumpe mit Kraftstoff versorgt, ist die Kraftstoffabführleitung mit der Saugseite der mechanischen Niederdruckpumpe verschaltet und zur Einstellung des Volumenstroms in der Kraftstoffabführleitung kann eine Drossel eingesetzt sein. Zudem kann ein Ventil, insbesondere ein Rückschlagventil in die Kraftstoffabführleitung eingesetzt sein, um insbesondere beim Start des Systems einen hinreichenden Systemdruck in dem Pumpeninnenraum zu gewährleisten. Das Ventil kann dabei auch so ausgestaltet sein, dass es zusätzlich die Drosselfunktion übernimmt.

In Weiterbildung der Erfindung ist der Pumpeninnenraum mit einer Kraftstoffabführung und weiterhin mit einer Kraftstoffzuführung verschaltet. Dies stellt im Grunde eine konventionelle Ausgestaltung dar, wobei aber bei einer solchen konventionellen Ausgestaltung der oder die Stößelräume durch interne Verbindungen in dem Pumpengehäuse mit der Kraftstoffabführung verschaltet sein können. Insbesondere die Kraftstoffabführleitung als Verbindung des Stößelraums oder des Verbindungskanals kann einfach in das Pumpengehäuse zur Verbindung mit der Kraftstoffabführung eingelassen werden. Dabei kann die Drossel zur Einstellung einer Durchflussmenge durch beispielsweise eine entsprechende Bohrung mit geringerem Durchmesser in einem Teilbereich der Kraftstoffabführfeitung dargestellt sein. Die Drossel weist erfindungsgemäß bevorzugt einen Strömungsdurchmesser von 0,1 bis 1,5 mm auf. Bei einem kleinen Durchmesser wird entsprechend wenig Kraftstoff abgeleitet und diese Drossel hat eine überwiegende Entlüftungsfunktion, während bei einem großen Drosseldurchmesser von >0,5 mm sowohl eine Entlüftungsfunktion als auch eine intensive Kühlfunktion gewährleistet ist.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

### Kurze Beschreibung der Zeichnungen

Es zeigen:
Figur 1 eine schematische Schnittdarstellung einer Kraftstoffhochdruckpumpe mit zwei von Rollenstößeln betätigten Pumpenelementen, wobei die beiden oberen Stößelräume über einen mit einer Kraftstoffleitung verschalteten Verbindungskanal verbunden sind,
Figur 2 in einer alternativen Darstellung zu Figur 1 eine nicht erfindungsgemäße Ausführung, bei der eine in einen Verbindungskanal einmündende Kraftstoffleitung eine Kraftstoffzuführleitung ist,
Figur 3 in einer ähnlichen Darstellung zu Figur 2 eine erfindungsgemäße Ausführung, bei der die Kraftstoffleitung eine Kraftstoffabführleitung ist und
Figur 4 eine Darstellung eines ausgeführten Pumpengehäuses mit einem eingelassenen Verbindungskanal sowie einer mit diesem verbundenen weiterführenden Kraftstoffabführleitung mit eingesetzter Drossel, wobei die Kraftstoffabführleitung in eine Kraftstoffabführung einmündet.

### Ausführungsform der Erfindung

Figur 1 zeigt eine Kraftstoffhochdruckpumpe, die beispielsweise in einem Common-Rail-Einspritzsystem für eine selbstzündende Brennkraftmaschine eingesetzt wird. Diese Kraftstoffhochdruckpumpe fördert den zugeführten Kraftstoff in einen Hochdruckspeicher mit einem Druck von im Bereich von 1600 bar. Aus dem Hochdruckspeicher wird der Kraftstoff von Kraftstoffinjektoren zur Einspritzung in zugeordnete Brennräume der Brennkraftmaschine gesteuert entnommen.

Die Kraftstoffhochdruckpumpe weist ein Pumpengehäuse 1 mit einem Pumpeninnenraum 2 auf. In dem Pumpengehäuse 1 ist eine Pumpenwelle 3 drehbar gelagert und wird von beispielsweise einer Nockenwelle oder einer Kurbelwelle der Brennkraftmaschine direkt oder indirekt angetrieben. Die Pumpenwelle 3 weist zwei Nocken auf, die mit in jeweils einem Stößelkörper 6 von Rollenstößeln 5 gelagerten Rollen 4 zusammenwirken. Bei Betrieb der Kraftstoffhochdruckpumpe wird die Pumpenwelle 3 in Pfeilrichtung gedreht und die Nocken setzen zusammenwirkend mit den Rollen 4 die Drehbewegung der Pumpenwelle 3 in eine translatorische Auf- und Abbewegung der Rollenstößel 5 um. Die Rollenstößel sind einer Führung 7, die Bestandteil eines Pumpenelements 8 ist, gleitgelagert.

Oberhalb des Rollenstößels 5 ist ein oberer Stößelraum 9 gebildet, in dem ein mit dem Rollenstößel 5 zusammenwirkender Pumpenkolben 10 hineinragt. Der Pumpenkolben 10 ist in einem Pumpenzylinder geführt und fördert den in einen in dem Pumpenzylinder und einem Pumpenzylinderkopf eingelassenen Pumpenarbeitsraum über ein Saugventil eingebrachten Kraftstoff über ein Rückschlagventil in einen Hochdruckspeicher.

Die oberen Stößelräume 9 sind über Fluidverbindungen 11 mit dem Pumpeninnenraum 2 verschaltet und zusätzlich über einen Verbindungskanal 12 sind die beiden Stößelräume 9 der beiden Pumpenelemente 8 untereinander verbunden. Der Verbindungskanal 12 ist weiterhin mit einer Kraftstoffleitung 13 verschaltet, die, wie in den nachfolgenden Figuren erläutert wird, mit dem Kraftstoffsystem der Kraftstoffhochdruckpumpe verschaltet ist.

In das Pumpengehäuse 1 ist weiterhin eine mit dem Pumpeninnenraum 2 korrespondierende Kraftstoffzuführung 14 und eine Kraftstoffabführung 15 eingelassen.

In der nicht erfindungsgemäßen Darstellung gemäß der Figur 2 ist zusätzlich die Lagerung der Pumpenwelle 3 in dem Pumpengehäuse 1 in schematischer Darstellung dargestellt. Das Pumpengehäuse 1 weist Lager 16a, 16b (Gehäuselager und Flanschlager) auf, die beide kraftstoffgeschmiert sind. Dazu wird ein Teilstrom des in diesem Ausführungsbeispiel durch die Kraftstoffzuführung 14 in den Pumpeninnenraum 2 eingeführten Kraftstoffs zur Schmierung (und Kühlung) durch die Lager 16a, 16b geführt und abgeführt. Die abgeführte Kraftstoffmenge kann in einen Kraftstofftank 17 oder auf die Saugseite einer Niederdruckpumpe 18 geleitet werden. Die Niederdruckpumpe 18 fördert im Übrigen den in dem Kraftstofftank 17 bevorrateten Kraftstoff über die Kraftstoffzuführung 14 in den Pumpeninnenraum 2. Die Niederdruckpumpe 18 ist in der Ausführung gemäß Figur 2 als elektrisch betriebene Niederdruckpumpe 18 ausgeführt und kann bezüglich ihrer Fördermenge geregelt sein.

Der Pumpeninnenraum 2 weist eine Verbindung 19 zu einer Zumesseinheit auf, die den den Pumpenelementen 8 bzw. den Pumpenarbeitsräumen zugeführten Kraftstoff festlegt. Die Verbindung 19 ist derart ausgeführt, dass in das Pumpengehäuse 1 eine Öffnung eingearbeitet ist, in die die Zumesseinheit zur Herstellung einer gesteuerten inneren Verbindung zwischen dem Pumpeninnenraum 2 und den Pumpenelementen 8 eingelassen ist. Weiterhin weist das Pumpengehäuse 1 die Kraftstoffabführung 15 auf, die über ein Überströmventil 20 ebenfalls mit einer Abführleitung, die normalerweise in dem Kraftstofftank 17 einmündet, verbunden ist. Über die Kraftstoffabführung wird in den Pumpeninnenraum eingebrachter und von der Zumesseinheit nicht weitergeleiteter sowie nicht zur Schmierung benötigter Kraftstoff abgeführt.

Die Verbindungsleitung der Niederdruckpumpe 18 mit der Kraftstoffzuführung 14 ist in der nicht erfindungsgemäßen Ausführung gemäß Figur 2 mit einer weiterführenden Kraftstoffzuführleitung 21 verschaltet, die mit dem Verbindungskanal 12 zwischen den beiden oberen Stößelräumen 9 verbunden ist. In die Kraftstoffzuführleitung 21 ist eine Drossel 22 eingelassen, die eine Aufteilung der über die Kraftstoffzuführung 14 und den Verbindungskanal 12 der Kraftstoffhochdruckpumpe zugeführten Kraftstoff regelt. Der über den Verbindungskanal 12 zugeführte Kraftstoff wird durch die oberen Stößelräume 9 und die Fluidverbindungen 11 in den Pumpeninnenraum 2 eingeleitet und kühlt so insbesondere den thermisch belasteten Bereich des Rollenstößels 5 der Hochdruckpumpe.

Im Unterschied zur nicht erfindungsgemäßen Ausführung gemäß Figur 2 ist die Kraftstoffhochdruckpumpe in einem erfindungsgemäßen Ausführungsbeispiel gemäß Figur 3 mit einer als Zahnradpumpe ausgebildeten Niederdruckpumpe 18 verschaltet, wobei die Kraftstoffabführung 15 von dem Pumpeninnenraum 2 in die Saugleitung 23 zu der Niederdruckpumpe 18 einmündet. Die gesamte der Kraftstoffhochdruckpumpe zugeführte Kraftstoffmenge wird von der als Zahnradpumpe ausgebildeten Niederdruckpumpe 18 über die Kraftstoffzuführung 14 in den Pumpeninnenraum 2 eingebracht. Von dort gelangt ein Teilstrom des Kraftstoffs über die Fluidverbindung 11 in den Pumpenelementen 8 in den Verbindungskanal 12 und von diesem in die hier als Kraftstoffabführleitung 24 ausgebildete Kraftstoffleitung. Die Kraftstoffabführleitung 24 ist gemäß einem Teilabschnitt b mit einer Drosselstelle oder aber gemäß dem alternativen Teilabschnitt a mit einem eingesetzten Ventil 25 versehen. Das Ventil 25 ist so abgestimmt, dass insbesondere beim Start des Systems in den Pumpeninnenraum 2 ein genügend hoher Druck zur störungsfreien Kraftstoffversorgung der Zumesseinheit aufgebaut wird.

Figur 4 zeigt eine Draufsicht auf das unbestückte Pumpengehäuse 1 der Kraftstoffhochdruckpumpe. Das Pumpengehäuse 1 weist zwei Ausnehmungen 26a, 26b auf, in die die Pumpenelemente 8 eingesetzt werden. Weiterhin ist in das Pumpengehäuse 1 die Kraftstoffzuführung 14 und die Kraftstoffabführung 15 in Form von nebeneinanderliegenden Bohrungen eingearbeitet. Schließlich ist in das Pumpengehäuse 1 eine Aufnahme 27 für die Zumesseinheit eingelassen. Die zusammen mit den Ausnehmungen 26a, 26b bei eingebauten Pumpenelementen 8 gebildeten oberen Stößelräume 9 sind über den Verbindungskanal 12 miteinander verbunden. Der Verbindungskanal 12 ist in zwei zueinander abgewinkelte Teilkanäle aufgeteilt. Einer dieser Teilkanäle weist einen Fortsatz auf, der die Kraftstoffabführleitung 24 darstellt, und die in die Kraftstoffabführung 15 einmündet. Die Kraftstoffabführleitung 24 ist über eine Teillänge mit einem geringeren Durchmesser ausgebildet, wobei diese Teillänge die Drosselstelle bildet. Diese Drosselstelle mit einem Durchmesser von bevorzugt größer 0,5 mm und kleiner als 1,5 mm bestimmt die in die Kraftstoffabführung 15 abgeführte Kraftstoffmenge.

## Patentansprüche

1. Kraftstoffhochdruckpumpe für ein Kraftstoffeinspritzsystem einer Brennkraftmaschine mit einem einen kraftstoffbeaufschlagten Pumpeninnenraum (2) aufweisenden Pumpengehäuse (1) und mit zumindest einem von einer in dem Pumpengehäuse (1) drehbar gelagerten Pumpenwelle (3) über einen in einer Führung unter Bildung eines oberen Stößelraums (9) gleitgelagerten Rollenstößel (5) betätigten Pumpenelement (8), wobei der Pumpeninnenraum (2) mit dem Stößelraum (9) über eine Fludiverbindung (11) fluidverbunden ist, und wobei der Stößelraum (9) mit einer einen Kraftstoffdurchsatz bewirkenden Kraftstoffleitung (13) verschaltet ist,
**dadurch gekennzeichnet, dass** die gesamte der Kraftstoffhochdruckpumpe zugeführte Kraftstoffmenge über eine Kraftstoffzuführung (14) in den Pumpeninnenraum (2) eingebracht wird, dass ein Teilstrom des Kraftstoffs aus dem Pumpeninnenraum (2) über die Fluidverbindung (11) in den Stößelraum (9) gelangt und dass die den Kraftstoffdurchsatz bewirkende Kraftstoffleitung (13) eine Kraftstoffabführleitung (24) ist.

2. Kraftstoffhochdruckpumpe nach Anspruch 1,
**dadurch gekennzeichnet, dass** zwei Pumpenelemente (8) verbaut sind, und dass deren obere Stößelräume (9) über einen Verbindungskanal (12) miteinander verschaltet sind.

3. Kraftstoffhochdruckpumpe nach einem der vorherigen Ansprüche,
**dadurch gekennzeichnet, dass** die Kraftstoffleitung (13,24) in den Verbindungskanal (12) einmündet.

4. Kraftstoffhochdruckpumpe nach einem der vorherigen Ansprüche,
**dadurch gekennzeichnet, dass** in die Kraftstoffleitung (13,24) eine Drossel (22) eingesetzt ist.

5. Kraftstoffhochdruckpumpe nach einem der vorherigen Ansprüche,
**dadurch gekennzeichnet, dass** in die Kraftstoffleitung (13,24) ein Ventil (25) eingesetzt ist.

6. Kraftstoffhochdruckpumpe nach einem der vorherigen Ansprüche,
**dadurch gekennzeichnet, dass** der Pumpeninnenraum (2) mit einer Kraftstoffabführung (15) verschaltet ist.

7. Kraftstoffhochdruckpumpe nach Anspruch 6,
**dadurch gekennzeichnet, dass** die Kraftstoffabführung (15) von dem Pumpeninnenraum (2) mit der Kraftstoffabführleitung (24) des oberen Stößelraums (9) verbunden ist.

8. Kraftstoffhochdruckpumpe nach Anspruch 6 oder 7,
**dadurch gekennzeichnet, dass** die Kraftstoffabführung (15) und/oder die Kraftstoffabführleitung (24) mit der Saugseite einer mechanischen Niederdruckpumpe (18) verschaltet ist.

## Claims

1. High-pressure fuel pump for a fuel injection system of an internal combustion engine, having a pump housing (1) which has a pump interior chamber (2) which is charged with fuel, and having at least one pump element (8) which is actuated by a pump shaft (3), which is mounted rotatably in the pump housing (1), via a roller tappet (5) which is mounted by means of a plain bearing in a guide so as to form an upper plunger chamber (9), wherein the pump interior chamber (2) is fluidically connected to the plunger chamber (9) via a fluidic connection (11), and wherein the plunger chamber (9) is connected to a fuel line (13) which effects a throughput of fuel, **characterized in that** the entire fuel quantity fed to the high-pressure fuel pump is introduced into the pump interior chamber (2) via a fuel feed passage (14), **in that** a partial stream of the fuel passes out of the pump interior chamber (2) via the fluidic connection (11) into the plunger chamber (9), and **in that** the fuel line (13) which effects the throughput of fuel is a fuel discharge line (24).

2. High-pressure fuel pump according to Claim 1, **characterized in that** two pump elements (8) are installed, and **in that** the upper plunger chambers (9) thereof are connected to one another via a connecting channel (12).

3. High-pressure fuel pump according to either of the preceding claims, **characterized in that** the fuel line (13, 24) opens into the connecting channel (12).

4. High-pressure fuel pump according to any of the preceding claims, **characterized in that** a throttle (22) is inserted into the fuel line (13, 24).

5. High-pressure fuel pump according to any of the preceding claims, **characterized in that** a valve (25) is inserted into the fuel line (13, 24).

6. High-pressure fuel pump according to any of the preceding claims, **characterized in that** the pump interior chamber (2) is connected to a fuel discharge passage (15) .

7. High-pressure fuel pump according to Claim 6, **characterized in that** the fuel discharge passage (15) from the pump interior chamber (2) is connected to the fuel discharge line (24) of the upper plunger chamber (9) .

8. High-pressure fuel pump according to Claim 6 or 7, **characterized in that** the fuel discharge passage (15) and/or the fuel discharge line (24) are/is connected to the suction side of a mechanical low-pressure pump (18).

## Revendications

1. Pompe à carburant haute pression pour un système d'injection de carburant d'un moteur à combustion interne comprenant un boîtier de pompe (1) présentant un espace interne de pompe (2) sollicité avec du carburant et au moins un élément de pompe (8) actionné par un arbre de pompe (3) supporté à rotation dans le boîtier de pompe (1) par le biais d'un poussoir de soupape (5) supporté de manière coulissante dans un guide en formant un espace de poussoir supérieur (9), l'espace interne de pompe (2) étant en liaison fluidique avec l'espace de poussoir (9) par le biais d'une liaison fluidique (11), et l'espace de poussoir (9) étant raccordé à une conduite de carburant (13) provoquant un transfert de carburant, **caractérisée en ce que** la quantité de carburant totale acheminée à la pompe à carburant haute pression est introduite dans l'espace interne de pompe (2) par le biais d'une alimentation en carburant (14), **en ce qu'**un courant partiel du carburant parvient depuis l'espace interne de pompe (2) par le biais de la liaison fluidique (11) dans l'espace de poussoir (9) et **en ce que** la conduite de carburant (13) provoquant le transfert de carburant est une conduite d'évacuation de carburant (24).

2. Pompe à carburant haute pression selon la revendication 1,
**caractérisée en ce que** deux éléments de pompe (8) sont installés et **en ce que** leurs espaces de poussoir supérieurs (9) sont raccordés l'un à l'autre par le biais d'un canal de liaison (12).

3. Pompe à carburant haute pression selon l'une quelconque des revendications précédentes,
**caractérisée en ce que** la conduite de carburant (13, 24) débouche dans le canal de liaison (12).

4. Pompe à carburant haute pression selon l'une quelconque des revendications précédentes,
**caractérisée en ce qu'**un étranglement (22) est inséré dans la conduite de carburant (13, 24).

5. Pompe à carburant haute pression selon l'une quelconque des revendications précédentes,
**caractérisée en ce qu'**une soupape (25) est insérée dans la conduite de carburant (13, 24).

6. Pompe à carburant haute pression selon l'une quelconque des revendications précédentes,
**caractérisée en ce que** l'espace interne de pompe (2) est raccordé à une évacuation de carburant (15) .

7. Pompe à carburant haute pression selon la revendication 6,
**caractérisée en ce que** l'évacuation de carburant (15) depuis l'espace interne de pompe (2) est connectée à la conduite d'évacuation de carburant (24) de l'espace de poussoir supérieur (9).

8. Pompe à carburant haute pression selon la revendication 6 ou 7,
**caractérisée en ce que** l'évacuation de carburant (15) et/ou la conduite d'évacuation de carburant (24) sont raccordées au côté d'aspiration d'une pompe mécanique à basse pression (18).
